# EUROPÄISCHE PATENTSCHRIFT

(11) **EP 0 306 058 B1**
(45) Veröffentlichungstag und Bekanntmachung des Hinweises auf die Patenterteilung: **10.05.1995**
(21) Anmeldenummer: 88114478.6
(22) Anmeldetag: 05.09.1988
(51) Int. Cl.: E04H 6/18

(54) **Parkgebäude für Kraftfahrzeuge**
Car park building
Bâtiment pour le stationnement des véhicules

(30) Priorität: 04.09.1987 DE 3729602
(43) Veröffentlichungstag der Anmeldung: 08.03.1989
(73) Patentinhaber: Höfner, Hans, D-91560 Heilsbronn (DE)
(72) Erfinder: Höfner, Hans, D-91560 Heilsbronn (DE)
(74) Vertreter: Hübner, Gerd, Dipl.-Phys.

(56) Entgegenhaltungen:
- AT-B- 223 124
- CH-A- 408 386
- DE-B- 2 404 057
- DE-C- 548 011
- DE-C- 914 316
- DE-C- 1 098 700
- GB-A- 1 255 595
- US-A- 2 047 347
- US-A- 3 664 523
- US-A- 4 039 089

## Beschreibung

Die Erfindung bezieht sich auf ein Parkgebäude für Kraftfahrzeuge gemäß dem Oberbegriff des Hauptanspruchs.

Ein Parkgebäude der gattungsgemäßen Art ist aus der DE-C-914 316 bekannt. Das Parkgebäude weist eine zentrische Aufzugsvorrichtung auf, mittels derer Kraftfahrzeuge jeweils auf die Höhe der jeweiligen Parkebene angehoben bzw. abgesenkt werden können. Ein Verfahren der Fahrzeuge muß jedoch unter Zuhilfenahme des Kraftfahrzeugmotors erfolgen. Somit ist es erforderlich, daß der Fahrer oder eine Bedienungsperson mit dem Fahrzeug in das Parkgebäude einfahren bzw. in das Parkgebäude gehen, um ein Kraftfahrzeug dort abzuholen. Daraus ergibt sich der Nachteil, daß die einzelnen Stellplätze jeweils relativ groß bemessen werden müssen, um ein Öffnen der Türen zu ermöglichen. Ein weiterer Nachteil besteht darin, daß die jeweilige Raumhöhe der einzelnen Parkebenen so dimensioniert sein muß, daß Personen sich darin aufhalten können. Zusätzlich sind in nachteiliger Weise die Anforderungen hinsichtlich Betriebssicherheit, Beleuchtung, Belüftung etc. zu erfüllen.

Die DE-C-10 98 700 betrifft eine Verschiebevorrichtung für Fahrzeuge, welche im Aufzugskorb eines Garagenaufzugs angeordnet ist. Dabei sind Greifer vorgesehen, welche die Stoßstange des Fahrzeugs ergreifen, um das Fahrzeug zu schieben bzw. zu ziehen. Bei dieser Konstruktion erweist es sich als besonders nachteilig, daß Beschädigungen der Stoßstange auftreten können. Weiterhin ist diese Vorrichtung nicht für Fahrzeuge mit integriertem Stoßfänger verwendbar. Ein weiterer, wesentlicher Nachteil besteht darin, daß eine Spurführung des Fahrzeuges nicht erfolgen kann, so daß bereits bei geringfügig eingeschlagenen Vorderrädern die Gefahr besteht, daß das Fahrzeug aus der Spur fährt und beschädigt wird.

Die US-PS 2 691 448 offenbart ein Parkhaus, bei welchem eine Aufzugskabine vorgesehen ist, deren Boden mit einer Drehplattform versehen ist. Auf der Drehplattform sind, ebenso wie auf den einzelnen Stellplätzen Schienen angeordnet, auf welchen ein Transportwagen verfahrbar ist, mittels dessen die Hinterachse des Fahrzeugs anhebbar ist, um dieses auf den Stellplatz zu ziehen bzw. in die Aufzugskabine zu schieben. Bei dieser Konstruktion läßt es sich kaum vermeiden, daß durch das Anheben des Wagenbodens die Kraftfahrzeuge beschädigt werden. Weiterhin ist ein spurgenaues Verschieben der Kraftfahrzeuge nicht gewährleistet.

Aus der US-PS 3 395 815 ist ein Parkhaussystem bekannt, bei welchem die Kraftfahrzeuge jeweils auf Paletten abgestellt werden, die innerhalb des Parkhauses verschoben oder rangiert werden. Das Bereitstellen der Paletten erfordert einen erheblichen kostenmäßigen Aufwand und gestattet, bedingt durch die Größen der Paletten, keine optimale Ausnutzung des vorhandenen Raumes.

Die bisher bekannten Parkgebäude, bei welchen ein Fahrzeug über eine Rampe eingefahren wird, sind hinsichtlich der Ausnutzung des zur Verfügung stehenden Raumes in hohem Maße unwirtschaftlich. Ein weiterer Vorteil dieser bekannten Parkgebäude oder Parkhäuser liegt in dem Sicherheitsrisiko welches insbesondere während verkehrsarmer Zeiten besteht, da das Parkhaus und damit auch die dort abgestellten Kraftfahrzeuge für beliebige Dritte zugänglich sind.

Der Erfindung liegt die Aufgabe zugrunde, ein Parkgebäude der eingangs genannten Art zu schaffen, welches bei einfachem Aufbau und kostengünstiger Herstellbarkeit eine optimale Ausnutzung des vorhandenen Flächenangebots ermöglicht und die Unterbringung von Fahrzeugen verschiedenster Größe gestattet.

Erfindungsgemäß wird die Aufgabe durch die Merkmale des Hauptanspruchs gelöst, die Unteransprüche zeigen weitere vorteilhafte Ausgestaltungen der Erfindung.

Das erfindungsgemäße Parkgebäude zeichnet sich durch eine Reihe erheblicher Vorteile aus. Mittels der Rangiervorrichtung, welche an der Aufzugsplattform gelagert ist, ist es möglich, ein Kraftfahrzeug so in den jeweiligen Stellplatz zu verfahren, daß eine optimale Platzausnutzung gewährleistet ist. Da die Rangiervorrichtung das Kraftfahrzeug auf dessen Rädern verfährt, ist eine Beschädigung des Kraftfahrzeuges durch ein Anheben oder ähnliches ausgeschlossen. Weiterhin ermöglicht die Rangiervorrichtung ein selbständiges, fernsteuerbares Verfahren der Kraftfahrzeuge, so daß ein Betreten des Parkgebäudes durch den Fahrer des Kraftfahrzeuges nicht erforderlich ist. Erfindungsgemäß ist es somit möglich, auf einer sehr kleinen Grundstücksfläche eine Vielzahl von Abstellplätzen vorzusehen. Da das Parkgebäude selbst nicht betreten werden muß, kann dieses in besonders einfacher Weise ausgebildet sein, es entfallen beispielsweise sämtliche der sonst erforderlichen Beleuchtungseinrichtungen. Weiterhin ist es nicht erforderlich, zusätzliche Treppenhäuser, Fluchtwege oder ähnliches vorzusehen.

Durch die erfindungsgemäße Ausrichteinrichtung zum Geradestellen zumindest eines Radpaares eines Kraftfahrzeuges wird verhindert, daß das Kraftfahrzeug beim Verfahren mittels der Rangiervorrichtung aus der Spur läuft und beschädigt wird.

Durch die Verwendung eines um eine vertikale Achse drehbaren Turms, in welchem die Aufzugsplattform, d. h. der Aufzug angeordnet ist, sind weitere tragende Elemente in diesem Bereich des Gebäudes nicht erforderlich, so daß kein Raumverlust durch zusätzliche Wände oder Stützen eintritt.

In der Erfindung ist vorgesehen, daß die Rangiervorrichtung einen relativ zu der Aufzugsplattform und parallel zu der Kraftfahrzeug-Längsachse verschiebbaren Träger umfaßt, an welchem zumindest eine Greifvorrichtung zum Eingriff mit einem Kraftfahrzeug angeordnet ist. Das Kraftfahrzeug ist somit auf besonders einfache Weise in seiner Längsrichtung verfahrbar, ein seitliches Ausderspurfahren oder ein Lenken des Kraftfahrzeuges ist ausgeschlossen.

Weiterhin kann erfindungsgemäß vorgesehen sein, daß die Greifvorrichtung zumindest ein Paar verschwenkbare, um ihre Längsachse drehbare Arme umfaßt, welche aus einer Ruheposition, in welcher sie angrenzend an den Träger angeordnet sind, in eine Eingriffsposition verschwenkbar sind, in welcher sie vor bzw. hinter einem Rad des Kraftfahrzeuges angeordnet sind. Der erfindungsgemäße Träger kann somit platzsparend und niedrig ausgebildet sein, um auch Fahrzeuge mit sehr geringer Bodenfreiheit verfahren zu können. Mittels der Arme ist es möglich, zumindest ein Rad des Kraftfahrzeuges sicher zu greifen und auf diese Weise das Fahrzeug zu verschieben bzw. zu verfahren. Die Arme benötigen lediglich einen sehr geringen Raum, so daß auch diese ohne Probleme bei Fahrzeugen geringer Bodenfreiheit mit den Rädern in Eingriff gebracht bzw. von diesen gelöst werden können. Um ein gleichmäßiges Verfahren des Kraftfahrzeuges zu gewährleisten, ist es günstig, an dem Träger gegenüberliegend zwei Paare von Armen zum Greifen des vorderen bzw. des hinteren Radpaares anzuordnen.

Erfindungsgemäß ist die Rangiervorrichtung im Bodenbereich der Aufzugsplattform versenkt angeordnet, wobei insbesondere die Antriebseinrichtungen bei dieser Ausgestaltungsform so in der Bodenplattform integriert sein können, daß eine sehr geringe Bauhöhe des Trägers möglich ist.

Um eine möglichst rationelle Einsetzbarkeit des Trägers zu gewährleisten, kann es sich als günstig erweisen, wenn dieser zu beiden Seiten der Aufzugsplattform in den Bereich der Parkebenen verschiebbar ist. Bei einer punktsymmetrisch aufgebauten Parkebene ist es somit möglich, wahlweise zwei Stellplätze mittels der Rangiervorrichtung anzufahren. Diese Ausgestaltungsform ermöglicht es auch, die Aufzugsplattform mit einer Länge zu versehen welche die Unterbringung zweier Fahrzeuge gestattet.

Um ein geradliniges Verfahren des Kraftfahrzeuges zu gewährleisten und um Beschädigungen des Fahrzeuges durch ein Verlassen der vorgesehenen Fahrspur zu vermeiden, kann es sich als besonders günstig erweisen, wenn die Aufzugsplattform und jeder Stellplatz der Parkebenen mit einer schienenartigen Führungseinrichtung für die Räder eines Kraftfahrzeuges versehen sind. Die Führungseinrichtung kann beispielsweise in Form einer über die Fläche der Parkebenen und der Aufzugsplattform erhabenen Führungsleiste ausgebildet sein, gegen welche der Randbereich des Fahrzeugrades in Anlage gebracht wird. Die Führungsleiste bildet somit eine äußere seitiche Begrenzung einer Fahrspur des Kraftfahrzeuges. Da nur eine derartige Führungseinrichtung vorgesehen ist, können in dem erfindungsgemäßen Parkgebäude Fahrzeuge unterschiedlichster Baugröße untergebracht werden, da die Spurweite, d. h. der Abstand der Räder voneinander unerheblich ist. Ebenso ist der Radstand des Fahrzeuges ohne Einfluß auf die Funktion der Rangiervorrichtung, da jeweils nur ein Rad bzw. ein Radpaar des Fahrzeuges mittels der Arme gegriffen wird.

Um während des Verfahrens des Fahrzeuges eine seitliche Richtungsabweichung zu verhindern, und um sicherzustellen, daß auch ein Fahrzeug mit geringfügig eingelenkten Rädern sicher verfahren werden kann, erweist es sich als günstig, daß der Träger an der der Führungsleiste zugewandten Seite mit einem gegen die innenliegende Seite eines Rades eines Kraftfahrzeuges in Anlage bringbaren Führungsbock versehen ist. Um die Reibung zu dem Rad des Fahrzeuges zu verhindern, kann der Führungsbock mit Gleitrollen oder Gleitkugeln versehen sein. Weiterhin kann es zur Anpassung an unterschiedliche Reifenbreiten günstig sein, wenn der Führungsbock relativ zu dem Träger seitlich verschiebbar ist.

Zur Erleichterung der Längsverschiebung des Trägers und um zu gewährleisten, daß dieser stets exakt geführt wird, kann es besonders günstig sein, wenn die Aufzugsplattform und Bereiche der Stellplätze der Parkebenen mit Schienen zur Führung von Laufrollen des Trägers versehen sind. Diese Schienen beeinflussen nicht die Verfahrbarkeit der Kraftfahrzeuge, da diese im mittleren Bereich unterhalb des Fahrzeuges verlaufen. Durch diese Schienenanordnung ist es weiterhin möglich, den üblicherweise vorhandenen Spalt zwischen der Aufzugsplattform und der Parkebene dadurch zu überwinden, daß der Träger zumindest drei Radpaare aufweist.

Zum Antrieb des Trägers wird bevorzugt eine Gewindespindel verwendet. Diese kann an ihren Endbereichen mit einer Zahnstange versehen sein, so daß in den Endstellungen der Gewindespindel die Arme jeweils verschwenkbar sind, bevorzugterweise um 90°, wobei diese zu diesem Zwecke im Bereich ihrer Drehachsen jeweils mit einem Zahnrad versehen sind, welches mit der Gewindespindel kämmt.

Der Einfahrbereich des Parkgebäudes ist bevorzugterweise mit einer versenkbaren Anfahrschwelle versehen, mittels derer eine exakte Ausrichtung des vorderen Radpaares des Kraftfahrzeuges möglich ist. Um zu verhindern, daß der Fahrer des Fahrzeuges beim Aussteigen unbeabsichtigterweise die Lenkung einschlägt oder für den Fall, daß er vergißt, die Räder gerade zu stellen, kann vor der Anfahrschwelle eine Ausrichteinrichtung angeordnet sein. Diese umfaßt bevorzugterweise zwei von den Vorderrädern eines Kraftfahrzeug befahrbare, verschwenkbare und/oder verschiebbare Plattenkörper. Das Verschwenken dient zur Geradestellung des Fahrzeuges, durch die seitliche Verschiebbarkeit ist es möglich, das jeweilige Rad gegen die Führungseinrichtung oder Führungsleiste anzulegen.

Um den offenen Aufzugsschacht abzusichern und um zu verhindern, daß in dem Parkgebäude befindliche Personen, beispielsweise Überwachungspersonal oder Wartungspersonal in den Aufzugsschacht fällt, kann es sich als günstig erweisen, wenn an dem Turm ein sich über dessen gesamte Länge erstreckendes Schutzgitter angeordnet ist, welches im Einfahr- und Ausfahrbereich der Aufzugsplattform jeweils eine vertikale Aussparung aufweist. Da der Turm drehbar ausgebildet ist, ist es möglich, mittels dieses Schutzgitters die jeweiligen seitlichen Bereiche der Aufzugsplattform abzusichern. Das Schutzgitter kann beispielsweise in Form eines Netzes ausgebildet sein. Um auch die vertikale Aussparung in dem Bereich abzusichern, in welchem die Aufzugsplattform nicht angeordnet ist, kann es sich als günstig erweisen, an der Aufzugsplattform und an dem oberen Bereich des Turms jeweils ein längenveränderbares Schutzgitter vorzusehen, beispielsweise in Form eines aufrollbaren Netzes und ähnlichem.

Zur sicheren Lagerung und um ein gleichmäßiges, ruckfreies Verfahren zu gewährleisten, ist der Turm bevorzugterweise auf einem mit Rädern versehenen Drehgestell gelagert, welches sowohl den Antrieb zur Drehung des Turmes als auch Brems- und Positioniervorrichtungen umfassen kann.

Erfindungsgemäß können die Parkebenen unterschiedliche lichte Höhen aufweisen, um zu einer möglichst gleichmäßigen, raumsparenden Belegung des Parkgebäudes zu führen. Im Einfahrbereich kann beispielsweise die Höhe eines Kraftfahrzeuges ermittelt werden, so daß dieses einer geeigneten Parkebene zugeführt wird. Für übliche Kraftfahrzeuge ist eine lichte Höhe von 1,75 m ausreichend. Zusätzlich können Parkebenen größerer Höhe vorgesehen sein, um beispielsweise Lieferwagen oder Geländewagen zu parken.

Um sicherzustellen, daß das auf dem Stellplatz befindliche Fahrzeug an diesem verbleibt, kann vorgesehen sein, daß im Bereich jedes Stellplatzes eine Arretiervorrichtung angeordnet ist. Diese kann beispielsweise in Form überfahrbarer lösbarer Bremselemente ausgebildet sein, wobei die Bremselemente in Abhängigkeit von der Betätigung des Trägers lösbar sind, so daß sichergestellt ist, daß die Arretiervorrichtung, welche beispielsweise das Rad eines Fahrzeuges greift, dieses erst dann freigibt, wenn das Rad durch die Arme des Trägers gegriffen ist.

Das erfindungsgemäße Parkgebäude ermöglicht somit die Unterbringung von Fahrzeugen unterschiedlichster Größe, insbesondere unterschiedlichster Bodenfreiheit, wobei die Fahrzeuge automatisch, d. h. ohne menschliches Zutun und insbesondere ohne eigene Motorleistung verfahrbar sind.

Bedingt durch den zentrischen drehbaren Turm ergeben sich besonders günstige Voraussetzungen hinsichtlich der Festigkeit des Parkgebäudes. Da der Turm auf dem Drehgestell gelagert ist, ist lediglich eine zusätzliche Lagerung am oberen Bereich des Turmes möglich, welche mittels eine Querholmes oder Querträgers des Parkgebäudes erfolgen kann.

Erfindungsgemäß erweist es sich als besonders günstig, daß die Parkebenen nicht in jedem Fall kreisförmig ausgebildet sein müssen, es ist vielmehr auch möglich, diese lediglich halbkreisförmig oder in Form eines Kreissektors auszugestalten. Damit läßt sich das erfindungsgemäße Parkgebäude auch auf engsten Grundstücken aufbauen, beispielsweise in Winkelbereichen bestehender Gebäude oder zwischen benachbarten Gebäuden.

Im folgenden wird die Erfindung anhand von Ausführungsbeispielen in Verbindung mit der Zeichnung beschrieben. Dabei zeigt:
- Fig. 1: eine schematische Schnittansicht eines Ausführungsbeispiels des erfindungsgemäßen Parkgebäudes;
- Fig. 2: eine Schnittansicht entlang der Linie II-II von Fig. 1;
- Fig. 3: eine Detailansicht eines Ausführungsbeispiels einer Aufzugsplattform;
- Fig. 4: eine Seitenansicht einer Anfahrschwelle;
- Fig. 5: eine Draufsicht auf einen Teil des Einfahrbereichs des erfindungsgemäßen Parkgebäudes;
- Fig. 6: eine Teil-Seitenansicht der in Fig. 3 gezeigten Rangiervorrichtung;
- Fig. 7: eine weitere Teil-Seitenansicht der Rangiervorrichtung;
- Fig. 8: eine Schnittansicht, ähnlich Fig. 2, eines weiteren Ausführungsbeispiels des erfindungsgemäßen Parkgebäudes; und
- Fig. 9: eine weitere Schnittansicht, ähnlich Fig. 8, eines weiteren Ausführungsbeispiels.

Das in Fig. 1 im Schnitt dargestellte Parkgebäude umfaßt mehrere Parkebenen 1, welche, wie aus Fig. 2 ersichtlich ist, im wesentlichen kreisförmig ausgebildet sind. Die Parkebenen 1 weisen jeweils eine lichte Höhe auf, welche so bemessen ist, daß ein Fahrzeug einbringbar ist. Um auch Fahrzeuge größerer Höhe unterzubringen, sind bei dem gezeigten Ausführungsbeispiel die unteren Parkebenen 1′ mit einer größeren lichten Höhe versehen.

Das gezeigte Parkgebäude ist so ausgebildet, daß drei Parkebenen unterhalb des Niveaus einer Fahrbahn 21 angeordnet sind, während die restlichen Parkebenen oberirdisch ausgebildet sind. In gestrichelten Linien ist in Fig. 1 dargestellt, daß das erfindungsgemäße Parkgebäude in Höhe bzw. in der Tiefe variabel ausgebildet sein kann.

Oberhalb der obersten Parkebene erstreckt sich ein Dachträger 22, welcher beispielsweise in Form einer kreisscheibenförmigen Gitterkonstruktion ausgebildet sein kann.

Zentrisch zu den Parkebenen 1 ist ein um eine vertikale Achse drehbarer Turm 2 angeordnet, welcher an seinem unteren Ende mit einem Drehgestell 18 versehen ist, welches auf einem im wesentlichen kreisringförmigen Fundament gelagert ist, wobei die Lagerung mittels nur schematisch dargestellter Räder 24 erfolgt. Im Bereich des Drehgestells ist weiterhin ein Antrieb 25 für die Räder 24 gelagert. Weiterhin sind im einzelnen nicht gezeigte Brems- und Arretiervorrichtungen vorgesehen.

An dem Turm 2, welcher in Verbindung mit Fig. 2 im einzelnen beschrieben werden wird, ist eine Aufzugsplattform 3 geführt, welche mittels eines Seiles 26 in der Höhe verfahrbar ist. Die Aufzugsplattform 3 kann mit einem im einzelnen nicht näher dargestellten Aufzugskäfig 27 verbunden sein. Die Aufhängung des Käfigs 27 über das Seil 26 erfolgt in üblicher Weise, wie bei Aufzügen bekannt. Am oberen Bereich des Turms 2 ist ein Querträger 28 ausgebildet, auf welchem ein Antrieb 29 zum Anheben bzw. Absenken der Aufzugsplattform 3 gelagert ist.

Wie weiterhin in Fig. 1 dargestellt, weist das erfindungsgemäße Parkgebäude einen Einfahrbereich 14 auf, durch welchen Fahrzeuge von der Fahrbahn 21 auf die Aufzugsplattform 3 fahrbar sind.

Das Parkgebäude kann beispielsweise in Form einer Stahlkonstruktion ausgebildet sein. Da üblicherweise kein Treppenhaus vorgesehen ist, kann ein üblicher Fassadenläufer 30 vorgesehen sein, um im Notfall oder zu Wartungszwecken in die oberen Parkebenen zu gelangen.

In Fig. 2 ist eine Schnittansicht entlang der Linie II-II von Fig. 1 dargestellt. Dabei ist insbesondere die im wesentlichen kreisförmige Ausgestaltung der Parkebenen zu erkennen. Neben dem Einfahrbereich 14 ist ein Ausfahrbereich 31 vorgesehen, durch welchen ein Fahrzeug dem Parkgebäude entnehmbar ist.

Auf jeder Parkebene sind mehrere kreissektorförmige Stellplätze 32 ausgebildet, welche jeweils über die Aufzugsplattform 3 anfahrbar sind. Die Stellplätze 32 sind jeweils mit einer Arretiervorrichtung 19 versehen, welche beispielsweise in Form von überfahrbaren, anhebbaren bzw. absenkbaren Platten ausgebildet sein kann, um ein Rad des Fahrzeuges zu halten.

Wie aus Fig. 2 ersichtlich ist, ist der Turm 2 bei dem gezeigten Ausführungsbeispiel in Form einer Stahlkonstruktion ausgebildet, welche eine sich in vertikaler Richtung erstreckende, schlitzförmige Ausnehmung aufweist, in welcher die Aufzugsplattform 3 in vertikaler Richtung verfahrbar ist.

Im Einfahrbereich 14 ist eine Fangvorrichtung 20 vorgesehen, welche beispielsweise in Form einer Schiene oder eines Rohres ausgebildet sein kann, um beim Einfahren in dem Einfahrbereich 14 das linke Vorderrad des Kraftfahrzeuges zu fangen und gegen eine Führungsleiste 7 anzulegen. Weiterhin ist am Ende des Einfahrbereichs 14 eine Anfahrschwelle 15 vorgesehen, welche im einzelnen in Fig. 4 dargestellt ist und welche höhenveränderbar, beispielsweise mittels eines Hydraulikkolbens, gelagert ist. Beim Einfahren in den Einfahrbereich 14 werden somit die Vorderräder eines Kraftfahrzeuges an der Anfahrschwelle 15 angehalten. Weiterhin sind, wie im einzelnen in Fig. 5 gezeigt, vor der Anfahrschwelle 15 Plattenkörper 16 vorgesehen, auf welchen das jeweilige Kraftfahrzeugrad zu stehen kommt. Die beiden Plattenkörper 16 sind über eine Strebe 33 miteinander verbunden und so ausgebildet, daß sie seitlich verschiebbar und/oder um eine vertikale Achse verschwenkbar sind. Dies erfolgt über einen Motor 34.

Mittels der Fangvorrichtung 20 und der Plattenkörper 16 wird sichergestellt, daß das linke Vorderrad des Kraftfahrzeuges mit seiner Außenflanke gegen die Führungsleiste 7 anliegt und die Vorderräder des Kraftfahrzeuges gerade ausgerichtet sind.

Wie in Fig. 2 gezeigt, kann der Ausfahrbereich 31 mittels einer Schranke 35 verschließbar sein. Weiterhin ist eine Steuerzentrale 36 dargestellt, in welcher auch eine Bedienungsperson Platz finden kann, welche die Parkgebühren kassiert und den Betriebsablauf überwacht.

Wie ebenfalls in Fig. 2 ersichtlich ist, weist sowohl die Aufzugsplattform 3 als auch jeder Stellplatz 32 eine Führungsleiste 7 auf, welche zu sicheren Führung des jeweiligen Rades des Kraftfahrzeuges dient. Bei dem in Fig. 2 gezeigten Ausführungsbeispiel ist nur an einem der Stellplätze 32 eine Führungsleiste 7 dargestellt, um die Darstellung zu vereinfachen. Wahlweise kann das Parkgebäude so ausgebildet sein, daß das Fahrzeug rückwärts oder vorwärts eingeschoben wird. Bei dem in Fig. 2 gezeigten Ausführungsbeispiel wird das Fahrzeug rückwärts eingeschoben, so daß in der Einführstellung die Führungsleiste 7 der Aufzugsplattform 3 zu der Führungsleiste 7 des Stellplatzes 32 fluchtet.

In Fig. 3 ist in der Draufsicht die Aufzugsplattform 3 sowie ein Ausführungsbeispiel der Rangiervorrichtung dargestellt. Die Rangiervorrichtung umfaßt einen Träger 4, welcher in Längsrichtung der Fahrspur der Aufzugsplattform 3 verschiebbar ist. Der Längsträger 4 ist mit einem Mutternschloß 34 verbunden, in welchem eine Gewindespindel 11 läuft, welche an der Aufzugsplattform 3 gelagert und über einen Motor 38 drehbar ist. Am Ende der Gewindespindel ist eine Zahnstange 12 angeordnet, welche mit Zahnrädern 13 kämmt. Die Zahnräder 13 sind jeweils fest mit Armen 5 verbunden, deren äußere Endbereiche um deren Längsachsen drehbar sind. Durch eine Verschiebung der Zahnstange 12 erfolgt somit, wie durch die gestrichelten Pfeile in Fig. 3 dargestellt, eine Verschwenkung der Arme 5 um 90°. Die Arme 5 sind so ausgebildet, daß sie ein Rad 6 eines Kraftfahrzeuges greifen können, um bei einer Längsverschiebung des Trägers 4 durch Drehung der Gewindespindel 11 ein Kraftfahrzeug auf seinen eigenen Rädern zu verfahren.

Wie in Fig. 2 dargestellt, ist der Träger 4 so bemessen, daß dieser bis in den jeweiligen Stellplatz 32 verschiebbar ist, um mit den Armen 5 das Rad des Kraftfahrzeuges zu greifen.

Mittels einer im einzelnen nicht dargestellten Synchronisation der Zahnräder 13 erfolgt eine gleichmäßige und angepaßte Bewegung der Arme 5.

An dem Träger 4 ist weiterhin ein Führungsblock 8 gelagert, welcher so bemessen ist, daß er gegen die Innenseite des Rades 6 anlegbar ist. An seiner Außenseite ist der Führungsblock 8 mit mehrere Führungsrollen 39 oder Führungskugeln ausgebildet, um die Reibung zu dem Rad zu vermindern. Um eine Anpassung an verschiedene Radbreiten zu gewährleisten, ist der Führungsblock 8 quer zu dem Träger 4 verschiebbar.

Der Träger 4 ruht auf mehreren Laufrollen 10, welche auf Schienen 9 geführt sind. Um den Spalt zwischen der Aufzugsplattform 3 und der Parkebenen 1 zu überwinden, sind bevorzugterweise drei Paare von Laufrollen 10 vorgesehen. Die Schienen 9 sind auch in dem entsprechenden Bereich jedes Stellplatzes 32 vorgesehen.

Die Fig. 6 und 7 zeigen jeweils Seitenansichten des erfindungsgemäßen Trägers, aus welchen insbesondere die geringe Bauhöhe ersichtlich ist.

Der Träger 4 kann auch mittels eines Hydraulikantriebes oder über eine am Boden der Aufzugsplattform 3 befestigte Zahnstange bewegt werden.

In den Fig. 8 und 9 sind jeweils Schnittansichten ähnlich Fig. 2 dargestellt, wobei lediglich der Innenbereich der zentrischen Ausnehmung der Parkebene 1 dargestellt ist. Aus Fig. 8 ist insbesondere ersichtlich, daß jeweils das linke Vorderrad 6a des Kraftfahrzeuges mittels der Führungsleiste 7 und dem Führungsblock 8 des Trägers 4 in gleicher Weise zentriert ist. Die übrigen Räder 6 eines Kraftfahrzeuges sind in entsprechender Weise auf der Aufzugsplattform 3 angeordnet, wobei in Fig. 8 die größeren Räder jeweils einem größeren Fahrzeug mit größerer Spurweite und größerem Radabstand zugeordnet sind, während die kleineren Räder 6 den Rädern eines Kleinwagens entsprechen. In Fig. 9 ist eine Ansicht ähnlich Fig. 8 dargestellt, wobei die Aufzugsplattform 3 um 180° verdreht wurde. Das in Fig. 9 gezeigte Ausführungsbeispiel zeigt, daß es auch möglich ist, mehrere Träger 4 auf der Aufzugsplattform 3 anzuordnen, um beispielsweise gleichzeitig zwei Fahrzeuge manipulieren zu können.

Die Erfindung ist nicht auf die gezeigten Ausführungsbeispiele beschränkt, vielmehr ist es insbesondere möglich, die Parkebenen nicht kreisrund, sondern in Form von Kreissektoren auszubilden.

Bei den Ausführungsbeispielen wurde darauf verzichtet, im einzelnen die Steuerung des Parkgebäudes zu beschreiben. Diese kann den entsprechenden Anforderungen gemäß ausgebildet sein, wobei insbesondere eine Zuordnung der jeweiligen Fahrzeuge hinsichtlich ihrer Höhe vorgenommen werden kann. Weiterhin ist es möglich, für besonders breite Fahrzeuge auf separaten Parkebenen Stellplätze größerer Breite vorzusehen.

Erfindungsgemäß kann darauf verzichtet werden, das Parkgebäude mit einer Belüftungs- oder Entlüftungseinrichtung zu versehen, da üblicherweise keine Abgase abzuführen sind. Dies erleichtert auch die Aufstellung des Parkgebäudes in eng bebauten Wohngebieten.

## Patentansprüche

1. Parkgebäude für Kraftfahrzeuge mit mehreren, im wesentlichen kreisförmigen, übereinander angeordneten Parkebenen (1) und einer zentrischen, sich über alle Parkebenen (1) erstreckenden Aufzugsvorrichtung, welche einen um eine vertikale Achse drehbaren Turm (2) und eine an dem Turm (2) gelagerte, höhenverstellbare Aufzugsplattform (3) umfaßt, dadurch gekennzeichnet, daß an der Aufzugsplattform (3) eine Rangiervorrichtung zum Verfahren eines Kraftfahrzeugs auf dessen Rädern angeordnet ist, daß die Rangiervorrichtung einen relativ zu der Aufzugsplattform (3) und parallel zu der Kraftfahrzeug-Längsachse verschiebbaren Träger (4) umfaßt, an welchem zumindest eine Greifvorrichtung zum Eingriff mit einem Kraftfahrzeug angeordnet ist, daß an der Greifvorrichtung zwei Paare gegenüberliegender, verschwenkbarer, um ihre Längsachse drehbarer Arme (5) zum gleichzeitigen Greifen der vorderen oder der hinteren Räder (6) eines Kraftfahrzeuges gelagert sind, welche aus einer Ruheposition, in welcher sie angrenzend an den Träger (4) angeordnet sind, in eine Eingriffsposition verschwenkbar sind, in welcher sie vor bzw. hinter einem Rad (6) des Kraftfahrzeuges angeordnet sind und daß die Rangiervorrichtung im wesentlichen im Bodenbereich der Aufzugsplattform (3) versenkt angeordnet ist.

2. Parkgebäude nach Anspruch 1, dadurch gekennzeichnet, daß der Träger (4) zu beiden Seiten der Aufzugsplattform (3) in den Bereich der Parkebenen (1) verschiebbar ist.

3. Parkgebäude nach einem der Ansprüche 1 oder 2, dadurch gekennzeichnet, daß die Aufzugsplattform (3) und Bereiche der Stellplätze der Parkebenen (1) mit schienen (9) zur Führung von Laufrollen (10) des Trägers (4) versehen sind.

4. Parkgebäude nach einem der Ansprüche 1 bis 3, dadurch gekennzeichnet, daß die Träger (4) mittels einer Gewindespindel (11) relativ zu der Aufzugsplattform ((3) verschiebbar sind.

5. Parkgebäude nach Anspruch 4, dadurch gekennzeichnet, daß in Endstellungen der Gewindespindel (11) die Arme (5) mittels jeweils einer an den Enden der Gewindespindel (11) angeordneter Zahnstange (12) und im Schwenkbereich an den Armen (5) befestigter Zahnräder (13) verschwenkbar sind.

6. Parkgebäude nach einem der Ansprüche 1 bis 5, dadurch gekennzeichnet, daß eine Ausrichteinrichtung zur Geradestellung zumindest eines Radpaares eines Kraftfahrzeuges vorgesehen ist.

7. Parkgebäude nach einem der Ansprüche 1 bis 6, dadurch gekennzeichnet, daß ein Einfahrbereich (14) mit einer versenkbaren Anfahrschwelle (15) versehen ist.

8. Parkgebäude nach Anspruch 7, dadurch gekennzeichnet, daß vor der Anfahrschwelle (15) die Ausrichteinrichtung angeordnet ist.

9. Parkgebäude nach Anspruch 8, dadurch gekennzeichnet, daß die Ausrichteinrichtung zwei von den Vorderrädern eines Kraftfahrzeugs befahrbare, verschwenkbare und/oder verschiebbare Plattenkörper (16) umfaßt.

10. Parkgebäude nach einem der Ansprüche 7 bis 9, dadurch gekennzeichnet, daß im Einfahrbereich (14) eine Fangvorrichtung (20) für die Räder (6) einer Seite eines Kraftfahrzeuges vorgesehen ist.

11. Parkgebäude nach einem der Ansprüche 1 bis 10, dadurch gekennzeichnet, daß an dem Turm (2) ein sich über dessen gesamte Länge erstreckendes Schutzgitter (17) angeordnet ist, welches im Einfahr- und Ausfahrbereich der Aufzugsplattform (3) jeweils eine vertikale Aussparung aufweist.

12. Parkgebäude nach Anspruch 11, dadurch gekennzeichnet, daß das Schutzgitter (17) in Form eine Netzes ausgebildet ist.

13. Parkgebäude nach Anspruch 11 oder 12, dadurch gekennzeichnet, daß die vertikale Aussparung mittels längenveränderbarer, an der Aufzugsplattform und dem oberen Bereich des Turms (2) befestigter Schutzgitter abdeckbar ist.

14. Parkgebäude nach einem der Ansprüche 1 bis 13, dadurch gekennzeichnet, daß der Turm (2) auf einem mit Rädern versehenen Drehgestell (18) gelagert ist.

15. Parkgebäude nach einem der Ansprüche 1 bis 14, dadurch gekennzeichnet, daß die Parkebenen (1) unterschiedliche lichte Höhen aufweisen.

16. Parkgebäude nach einem der Ansprüche 1 bis 15, dadurch gekennzeichnet, daß im Bereich jedes Stellplatzes eine Arretiervorrichtung (19) für ein Fahrzeug angeordnet ist.

17. Parkgebäude nach Anspruch 16, dadurch gekennzeichnet, daß die Arretiervorrichtung (19) in Form eines überfahrbaren, lösbaren Bremselements ausgebildet ist.

18. Parkgebäude nach einem der Ansprüche 1 bis 17, dadurch gekennzeichnet, daß die Einfahrt und die Ausfahrt im wesentlichen an der gleichen Gebäudeseite angeordnet sind.

## Claims

1. A multi-storey car park for motor vehicles having several, substantially circular parking levels (1) disposed one on top of the other and a central elevator apparatus extending over all parking levels (1), which comprises a tower (2) rotatable around a vertical axis and a vertically adjustable elevator platform (3) mounted on the tower (2),
**characterised in that** a moving apparatus for driving a vehicle on its wheels is provided at the elevator platform (3),
**in that** the moving apparatus comprises a beam (4) which is displaceable in relation to the elevator platform (3) and parallel to the longitudinal axis of the vehicle, at which at least one gripping device for engagement with a motor vehicle is disposed,
**in that** at the moving apparatus two pairs of opposite, swivelling arms (5) rotatable around their longitudinal axis are mounted for simultaneously gripping the front or the rear wheels (6) of a vehicle, which can be swivelled from a position of rest, in which they are disposed adjacent to the beam, into an engagement position, in which they are disposed in front of or respectively behind a wheel (6) of the motor vehicle,
**and in that** the moving apparatus is disposed substantially submerged in the base region of the elevator platform.

2. A multi-storey car park according to Claim 1,
**characterised in that** the beam (4) is displaceable on both sides of the elevator platform (3) into the region of the parking levels (1).

3. A multi-storey car park according to one of Claims 1 or 2,
**characterised in that** the elevator platform (3) and regions of the parking spaces of the parking levels (1) are provided with rails (9) for guiding rollers (10) of the beam (4).

4. A multi-storey car park according to one of Claims 1 to 3,
**characterised in that** the beams (4) are displaceable relative to the elevator platform ((3) by means of a threaded spindle (11).

5. A multi-storey car park according to Claim 4,
**characterised in that** in end positions of the threaded spindle (11) each arm (5) can be swivelled by means of a toothed rack (12) disposed at the ends of the threaded spindle (11) and toothed wheels (13) fixed to the arms (5) in the swivel region.

6. A multi-storey car park according to one of Claims 1 to 5,
**characterised in that** an alignment device is provided to straighten at least one pair of wheels of a motor vehicle.

7. A multi-storey car park according to one of Claims 1 to 6,
**characterised in that** a drive-in area (14) is provided with a submersible contact barrier (15).

8. A multi-storey car park according to Claim 7,
**characterised in that** the alignment device is disposed in front of the contact barrier (15).

9. A multi-storey car park according to Claim 8,
**characterised in that** the alignment device includes two swivelling and/or displaceable plate members (16) over which the front wheels of a motor vehicle can be driven.

10. A multi-storey car park according to one of Claims 7 to 9,
**characterised in that** a gripping device (20) for the wheels (6) at one side of a motor vehicle is provided in the entry area (14).

11. A multi-storey car park according to one of Claims 1 to 10,
**characterised in that** at the tower (2) a protective grating (17) extending over its entire length is provided, which in the entrance and exit areas of the elevator platform (3) comprises a vertical recess.

12. A multi-storey car park according to Claim 11,
**characterised in that** the protective grating (17) is constructed in the form of a net.

13. A multi-storey car park according to Claim 11 or 12,
**characterised in that** the vertical recess can be covered by means of a longitudinally variable protective grating attached to the elevator platform and the upper region of the tower (2).

14. A multi-storey car park according to one of Claims 1 to 13,
**characterised in that** the tower (2) is mounted on a bogie (18) provided with wheels.

15. A multi-storey car park according to one of Claims 1 to 14,
**characterised in that** the parking levels (1) comprise different headrooms.

16. A multi-storey car park according to one of Claims 1 to 15,
**characterised in that** a stop device (19) for a vehicle is disposed in the region of each parking space.

17. A multi-storey car park according to Claim 16,
**characterised in that** the stop device (19) is constructed in the form of a detachable braking element over which a vehicle can run.

18. A multi-storey car park according to one of Claims 1 to 17,
**characterised in that** the entry and exit are disposed substantially on the same side of the building.

## Revendications

1. Bâtiment pour le stationnement de véhicules, avec plusieurs niveaux de stationnement (1) sensiblement circulaires disposés l'un au-dessus de l'autre et avec un dispositif de levage central, s'étendant à tous les niveaux de stationnement (1), qui comprend une tour (2) rotative autour d'un axe vertical et une plate-forme de levage (3), réglable en hauteur, montée dans la tour (2), caractérisé par le fait que sur la plate-forme de levage (3) est disposé un dispositif de manoeuvre pour le déplacement d'un véhicule sur ses roues, que le dispositif de manoeuvre comporte un support (4) déplaçable par rapport à la plate-forme de levage (3), parallèlement à l'axe longitudinal du véhicule, sur lequel est disposé au moins un dispositif de saisie destiné à venir en prise avec un véhicule, que sur le dispositif de saisie sont montées deux paires de bras (5) opposés, pivotables, et rotatifs autour de leur axe longitudinal, destinés à saisir simultanément les roues (6) avant ou arrière d'un véhicule et qui sont pivotables d'une position de repos, dans laquelle ils sont disposés adjacents au support (4), à une position de prise, dans laquelle ils sont disposés devant, respectivement derrière, une roue (6) du véhicule, et que le dispositif de manoeuvre est disposé sensiblement abaissé dans la partie inférieure de la plate-forme de levage (3).

2. Bâtiment pour le stationnement selon la revendication 1, caractérisé par le fait que le support (4) est déplaçable, à l'endroit des niveaux de stationnement (1), vers les deux côtés de la plate-forme de levage (3).

3. Bâtiment pour le stationnement selon l'une des revendications 1 ou 2, caractérisé par le fait que la plate-forme de levage (3) et des zones des glaces de stationnement des niveaux de stationnement (1) sont pourvues de rails (9) pour le guidage de galets (10) du support (4).

4. Bâtiment pour le stationnement selon l'une des revendications 1 à 3, caractérisé par le fait que les supports (4) sont déplaçables, à l'aide d'un arbre fileté (11), par rapport à la plate-forme de levage (3).

5. Bâtiment pour le stationnement selon la revendication 4, caractérisé par le fait que dans les positions extrêmes de l'arbre fileté (11), les bras (5) sont pivotables, chacun, à l'aide d'une crémaillère (12) disposée aux extrémités de l'arbre fileté (11) et de roues dentées (13) fixées aux bras (5) dans la zone de pivotement.

6. Bâtiment pour le stationnement selon l'une des revendications 1 à 5, caractérisé par le fait qu'il est prévu un dispositif d'alignement pour le redressement d'au moins une paire de roues d'un véhicule.

7. Bâtiment pour le stationnement selon l'une des revendications 1 à 6, caractérisé par le fait qu'une zone d'entrée (14) est pourvue d'un seuil d'accès (15) abaissable.

8. Bâtiment pour le stationnement selon la revendication 7, caractérisé par le fait que devant le seuil d'accès (15) est disposé le dispositif d'alignement.

9. Bâtiment pour le stationnement selon la revendication 8, caractérisé par le fait que le dispositif d'alignement comporte deux éléments en forme de plaque (16) pivotables et/ou déplaçables sur lesquels peuvent rouler les roues avant d'un véhicule.

10. Bâtiment pour le stationnement selon l'une des revendications 7 à 9, caractérisé par le fait que dans la zone d'entrée (14) est prévu un dispositif de saisie (20) des roues (6) d'un côté d'un véhicule.

11. Bâtiment pour le stationnement selon l'une des revendications 1 à 10, caractérisé par le fait que dans la tour (2) est disposé un grillage de protection (17) s'étendant sur toute sa longueur et présentant, dans chacune des zones d'entrée et de sortie de la plate-forme de levage (3), une ouverture verticale.

12. Bâtiment pour le stationnement selon la revendication 11, caractérisé par le fait que le grillage de protection (17) se présente sous forme de filet.

13. Bâtiment pour le stationnement selon la revendication 11 ou 12, caractérisé par le fait que l'ouverture verticale peut être recouverte d'un grillage de protection variable en longueur, fixé à la plate-forme de levage et à la partie supérieure de la tour (2).

14. Bâtiment pour le stationnement selon l'une des revendications 1 à 13, caractérisé par le fait que la tour (2) est montée sur un bâti rotatif (18) pourvu de roues.

15. Bâtiment pour le stationnement selon l'une des revendications 1 à 14, caractérisé par le fait que les niveaux de stationnement (1) présentent des hauteurs libres différentes.

16. Bâtiment pour le stationnement selon l'une des revendications 1 à 15, caractérisé par le fait qu'à l'endroit de chaque place de stationnement est disposé un dispositif d'arrêt (19) d'un véhicule.

17. Bâtiment pour le stationnement selon la revendication 16, caractérisé par le fait que le dispositif d'arrêt (19) se présente sous forme d'élément de frein amovible écrasable.

18. Bâtiment pour le stationnement selon l'une des revendications 1 à 17, caractérisé par le fait que l'entrée et la sortie sont disposées sensiblement du même côté du bâtiment.
